# EUROPÄISCHE PATENTSCHRIFT

(11) **EP 1 351 877 B1**
(45) Veröffentlichungstag und Bekanntmachung des Hinweises auf die Patenterteilung: **08.10.2008**
(21) Anmeldenummer: 01984886.0
(22) Anmeldetag: 22.12.2001
(51) Int. Cl.: B66C 1/66

(54) **HEBEGERÄT**
LIFTING DEVICE
APPAREIL DE LEVAGE

(30) Priorität: 18.01.2001 DE 10101986; 20.04.2001 DE 10119273; 17.08.2001 DE 10140449
(43) Veröffentlichungstag der Anmeldung: 15.10.2003
(73) Patentinhaber: KGW Förder- und Servicetechnik Gmbh, 19055 Schwerin (DE)
(72) Erfinder: GEIS, Gerhard, 63768 Hösbach (DE)
(74) Vertreter: Ruckh, Rainer Gerhard
(86) Internationale Anmeldenummer: PCT/EP2001/015297
(87) Internationale Veröffentlichungsnummer: WO 2002/057175

(56) Entgegenhaltungen:
- JP-A- 59 017 482
- PATENT ABSTRACTS OF JAPAN vol. 2000, no. 01, 31. Januar 2000 (2000-01-31) & JP 11 292455 A (ISHIKAWAJIMA HARIMA HEAVY IND CO LTD), 26. Oktober 1999 (1999-10-26)

## Beschreibung

Die Erfindung betrifft ein Hebegerät gemäß dem Oberbegriff des Anspruchs 1.

Derartige Hebegeräte dienen zum Transport von Containern und werden insbesondere in Hafenanlagen eingesetzt.

Diese als Spreader bezeichneten Hebegeräte weisen einen stationären Hauptrahmen auf, in welchem zwei Verschiebeträger geführt sind. Die Verschiebeträger münden jeweils an einer Austrittsöffnung an einem längsseitigen Ende des Hauptrahmens aus und sind in dessen Längsrichtung verschiebbar.

An den freien längsseitigen Enden der Verschiebeträger befinden sich Aufnahmen zur Ankopplung an den jeweiligen Container. Dabei befindet sich an den freien Enden des Verschiebeträgers jeweils ein Kopfträger. An den beiden seitlich über den Verschiebeträger hervorstehenden Enden des Kopfträgers befindet sich jeweils ein eine Aufnahme bildender Verriegelungszapfen. Diese Verriegelungszapfen dienen zur Befestigung des Hebegeräts an dem Container.

Als weitere Aufnahme sind Eckeinweiser vorgesehen, welche zur Positionierung des Hebegeräts an dem Container dienen. Die Eckeinweiser befinden sich in unmittelbarer Nähe der Verriegelungszapfen.

Bei bekannten Hebegeräten werden zur Durchführung der Verschiebebewegungen im Hauptrahmen die Verschiebeträger mittels hydraulischen Antrieben angetrieben. Ein derartiger hydraulischer Antrieb umfasst wenigstens einen Hydraulikmotor mit einer Hydraulikpumpe. Die Kraftübertragung von dem Hydraulikmotor auf einen Verschiebeträger erfolgt mittels Stahlgliederketten.

Während der Verschiebebewegung ist der aus Stahl bestehende Verschiebeträger mit seinem hinteren Ende im Hauptrahmen geführt. Dabei ist zwischen den Wänden des Hauptrahmens und des Verschiebeträgers ein Schmierpolster aus Fett vorgesehen, um die Gleitreibung zwischen den aneinander anliegenden Flächen zu mindern.

Die Aufnahmen, insbesondere die Verriegelungszapfen, werden ebenfalls mit hydraulischen Antrieben angetrieben. Die Eckeinweiser können wahlweise auch starr mit dem jeweiligen Kopfträger verbunden sein.

Nachteilig bei derartigen Hebegeräten ist zum einen der hohe Energiebedarf für den Antrieb der beweglichen Einheiten, insbesondere der Verschiebeträger. Dies beruht insbesondere darauf, dass den hydraulischen Antrieben fortwährend Energie zugeführt werden muss, auch wenn keine Bewegung der entsprechenden Einheiten erfolgt.

Weiterhin ergibt sich ein hoher Energiebedarf insbesondere dadurch, dass die Verschiebeträger ein hohes Eigengewicht aufweisen, so dass auch die wirkenden Gleitreibungskräfte zwischen Verschiebeträger und Hauptrahmen beträchtlich sind.

Ein weiterer Nachteil derartiger Hebegeräte besteht darin, dass während deren Betriebs häufig Leckagen im Hydrauliksystem auftreten. Zudem tritt unvermeidlich das als Schmierpolster zwischen Verschiebeträgern und Hauptrahmen dienende Fett partiell an der Außenseite des Hebegeräts aus. Dadurch entstehen beträchtliche Verschmutzungen des Hebegeräts und der zu transportierenden Container, wodurch ein unerwünscht hoher Aufwand an Reinigungs- und Instandhaltungsarbeiten entsteht. Weiterhin ist durch die Leckagen des Hydrauliksystems ein beträchtlicher Aufwand an Wartungsarbeiten erforderlich. Schließlich entstehen durch am Hebegerät austretendes Fett und Öl auch beträchtliche Umweltbelastungen.

Aus der JP-A-11 29 24 55 ist ein Hebegerät bekannt, dessen Verschiebeträger mittels Rollenlagerungen in einem Hauptrahmen geführt sind.

Der Erfindung liegt die Aufgabe zugrunde ein Hebegerät der eingangs genannten Art bereitzustellen, welches mit geringem Energie- und Wartungsaufwand betrieben werden kann.

Bei dem erfindungsgemäßen Hebegerät sind die im Hauptrahmen geführten Verschiebeträger und die Aufnahmen zur Ankopplung des Hebegeräts an einen Container mittels wenigstens eines Elektroantriebs angetrieben. Zudem bestehen die Verschiebeträger im Hauptrahmen aus Kohlefaser-Verbundwerkstoffen.

Ein wesentlicher Vorteil dieses Hebegeräts besteht darin, dass durch den Einsatz von Elektroantrieben auf Hydraulikantriebe vollständig verzichtet werden kann. Damit wird die Gefahr von Leckagen, welche bei Hydrauliksystemen auftreten können, vermieden. Dementsprechend werden Verschmutzungen des Hebegeräts und der Container erheblich reduziert. Zudem sind die Elektroantriebe nahezu wartungsfrei und erlauben zudem eine sehr genaue Positionierung der angeschlossenen Einheiten.

Weiterhin wird durch den Einsatz von Elektroantrieben eine erhebliche Energieeinsparung erzielt. Dies beruht insbesondere darauf, dass bei Elektroantrieben im Gegensatz zu Hydraulikantrieben nur dann Energie eingespeist und verbraucht wird, wenn mit diesem eine Positionierbewegung durchgeführt wird.

Die Energieeinsparung wird weiterhin dadurch erhöht, dass die Verschiebeträger über Rollenlagerungen in dem Hauptrahmen geführt sind. Die Grenzflächen zwischen Hauptrahmen und Verschiebeträgern liegen somit nicht mehr unmittelbar aneinander an sondern werden über die Rollenlagerung gleitreibungsfrei geführt.

Dadurch wird als weiterer Vorteil erhalten, dass eine Schmierung mittels Fetten nicht mehr notwendig ist. Damit entstehen bei dem erfindungsgemäßen Hebegerät keine Verschmutzungen aufgrund austretenden Fetten und auch der Wartungsaufwand für das Hebegerät wird vermindert.

Besonders vorteilhaft umfasst der Elektroantrieb zur Durchführung der Verschiebebewegung eines Verschiebeträgers einen Elektroantrieb, welcher einen Zahnriemen antreibt.

Der Zahnriemen steht in Eingriff mit einer Energiezuführungsstange an dem jeweiligen Verschiebeträger. Durch einen so ausgebildeten Elektroantrieb können die bei Hydraulikantrieben eingesetzten Stahlgliederketten zur Kraftübertragung vermieden werden. Dadurch wird eine erhebliche Gewichts- und Energieeinsparung erzielt und der Wartungsaufwand für das Hebegerät weiter reduziert.

Eine weitere Erhöhung der Gewichts- und Energieeinsparung wird erfindungsgemäß dadurch erzielt, dass die Verschiebeträger zumindest teilweise aus Kohlefaser-Verbundwerkstoffen bestehen.

In einer weiteren vorteilhaften Ausführungsform besteht die Rollenlagerung aus federnd gelagerten Laufrollen. Durch das Federsystem wird eine effiziente Schockabsorption, insbesondere bei Aufsetzen des Hebegeräts auf den Container erhalten und damit auch eine erhebliche Reduzierung des Lärmpegels. Dieser Effekt wird dadurch noch verstärkt, dass an den freien Enden der Verschiebeträger angeordnete Kopfträger, an welchen die Aufnahmen zur Ankopplung an den Container angeordnet sind, an die Verschiebeträger festgeklebt sind. Als Klebemittel werden hierzu vorzugsweise schockabsorbierende Vulkollanschichten eingesetzt.

Eine Erweiterung des erfindungsgemäßen Hebegeräts sieht den Einsatz von Linearmotoren als Antriebe für die Verschiebeträger vor. Durch die Verwendung von Linearantrieben werden keinerlei bewegte Teile benötigt, um die von dem Antrieb erzeugte Kraft auf die Verschiebeträger zur Durchführung der Verschiebebewegung zu übertragen. Die Linearantriebe arbeiten dabei vollkommen verschleißfrei und wartungsfrei. Zudem ist der Betrieb des erfindungsgemäßen Hebegeräts umweltfreundlich, insbesondere auch deshalb, da an den Linearantrieben keine Leckagen auftreten können.

Weiterhin ist vorteilhaft, dass sämtliche Komponenten der Linearantriebe stationär am Hebegerät anbringbar sind. Der Primärteil eines Linearantriebs ist dabei stationär am Hauptrahmen des Hebegeräts angeordnet, der Sekundärteil des Linearantriebs ist ebenfalls stationär an dem jeweiligen Verschiebeträger angeordnet. Damit können auch die Kabelzuführungen zu den Komponenten der Linearantriebe stationär verlegt sein. Die Linearantriebe können damit auf einfache und kostengünstige Weise am Hebegerät montiert werden.

Die Verschiebeträger des Hebegeräts bestehen jeweils aus zwei Holmen, die zweckmäßigerweise in separaten Einschubkammern des Hauptrahmens geführt sind.

In einer vorteilhaften Ausführungsform ist jedem Holm eines Verschiebeträgers ein Linearantrieb zugeordnet. An jedem Holm ist ein Sekundärteil in Form einer in dessen Längsrichtung verlaufenden metallischen Schiene vorgesehen. Der Primärteil des jeweiligen Linearantriebs ist in oder an der dem Holm zugeordneten Einschubkammer angeordnet.

Das so ausgebildete Hebegerät ist äußerst kostengünstig herstellbar. Zudem kann durch die Verwendung von Linearantrieben eine schmale Bauform des Hebegeräts erreicht werden, wodurch gute Sichtverhältnisse am Hebegerät erhalten werden. Dies wiederum führt zu einer erhöhten Sicherheit bei dem Betrieb des Hebegeräts.

Eine Erweiterung des erfindungsgemäßen Hebegeräts sieht den Einsatz von Trommelmotoren als Antriebe für die Verschiebeträger vor.

Durch die Verwendung von Trommelmotoren wird eine exakte Positionierung der Verschiebeträger ermöglicht. Dabei ist der Energieaufwand zum Verfahren der Verschiebeträger äußerst gering. Zudem können die Trommelmotoren nahezu verschleißfrei betrieben werden.

In einer besonders vorteilhaften Ausführungsform der Erfindung sind auf die Mantelflächen der Trommeln der Trommelmotoren Friktionsbeläge aufgebracht, die beispielsweise aus einem verschleißfreien Gummimaterial oder aus einem glasfaserhaltigen Kunststoffmaterial bestehen. Auf die Ober- und Unterseiten der Energiezuführungsstangen, auf welchen die mittels Federspannungen angepressten Trommeln abgerollt werden, sind Reibebeläge aufgebracht

Damit wirkt zwischen den Trommeln und der Energiezuführungsstange eine hohe Reibungskraft, so dass die Trommeln ohne Schlupf auf der Energiezuführungsstange abrollbar sind. Weiterhin ist vorteilhaft, dass die Friktionsbeläge und Reibebeläge verschleißarm und insbesondere abriebfest ausgebildet sind, so dass die Reibungswirkung zwischen den Belägen langzeitstabil ist.

In einer vorteilhaften Ausführungsform der Erfindung sind die Wände der Verschiebeträger wenigstens abschnittsweise in Form von Fachwerkskonstruktionen ausgebildet und weisen dadurch eine besonders hohe Stabilität bei geringem Eigengewicht auf.

Besonders vorteilhaft besteht diese Fachwerkskonstruktion aus Glasfaser-Werkstoffen, Kohle-Verbundwerkstoffen und/oder Hybrid-Sandwich-Konstruktionen aus mehreren Schichten der vorgenannten Werkstoffe. Durch diese Bauweise kann die Stabilität und das Eigengewicht eines Verschiebeträgers weiter optimiert werden. Insbesondere kann der Verschiebeträger hinsichtlich auftretender Zug- und Druckbelastungen gezielt dadurch optimiert werden, dass unter Zugbelastung stehende Elemente des Verschiebeträgers überwiegend aus Glasfaser-Werkstoffen bestehen, während unter Druckbelastungen stehende Elemente des Verschiebeträgers vorwiegend aus Kohlefaser-Verbundwerkstoffen bestehen.

In einer weiteren vorteilhaften Ausführungsform der Erfindung sind für die Laufrollen der Rollenlagerungen Federungen in Form von Federblättern vorgesehen.

Diese Form der Abfederung nimmt auftretende Belastungen, insbesondere auch Stoßbelastungen, effizient auf und schützt zudem die Laufrollen vor Beschädigungen.

Die Erfindung wird im Nachstehenden anhand der Zeichnungen erläutert. Es zeigen:
- Figur 1:: Draufsicht auf ein Hebegerät mit zwei in einem Hauptrahmen geführten Verschiebeträgern.
- Figur 2:: Seitenansicht des Hebegeräts gemäß Figur 1.
- Figur 3:: Querschnitt durch das Hebegerät gemäß Figur 1 mit in Einschubkammern des Hauptrahmens verlaufenden Holmen der Verschiebeträger.
- Figur 4:: Perspektivische Darstellung eines in einer Einschubkammer geführten Holmes eines Verschiebeträgers.
- Figur 5:: Querschnitt durch einen an einem freien Ende eines Verschiebeträgers befestigten Kopfträgers.
- Figur 6:: Schematische Darstellung zweier an einem Kopfträger angeordneten, mittels eines Elektroantriebs getriebenen Verriegelungszapfen.
- Figur 7:: Ausführungsbeispiel eines Verriegelungszapfens gemäß Figur 6.
- Figur 8:: Schematische Darstellung eines über einen Elektroantrieb getriebenen Eckeinweisers.
- Figur 9:: Draufsicht auf ein Hebegerät mit mittels Linearantrieben angetriebenen, verschiebbar gelagerten Verschiebeträgern.
- Figur 10:: Querschnitt durch ein erstes Hebegerät gemäß Figur 9.
- Figur 11:: Querschnitt durch ein zweites Hebegerät gemäß Figur 9.
- Figur 12:: Draufsicht auf ein Hebegerät mit mittels Trommelmotoren angetriebenen, verschiebbar gelagerten Verschiebeträgern.
- Figur 13:: Querschnitt durch das Hebegerät gemäß Figur 12.
- Figur 14:: Seitenansicht eines Verschiebeträgers mit einer Fachwerkskonstruktion.
- Figur 15:: Federung für eine Laufrolle zur Führung eines Verschiebeträgers.

Die Figuren 1 - 8 zeigen Ausführungsformen des Hebegeräts welche in der DE 101 01 986 ursprünglich offenbart sind.

Figur 1 zeigt ein Ausführungsbeispiel eines Hebegeräts 1 zum Transport eines nicht dargestellten Containers.

Das Hebegerät 1 weist einen Hauptrahmen 2 auf, in welchem zwei Verschiebeträger 3 geführt sind. Der Hauptrahmen 2 besteht aus Stahl und weist eine im Wesentlichen quaderförmige Außenkontur auf. An den längsseitigen Enden des Hauptrahmens 2 sind Öffnungen vorgesehen, in welche die Verschiebeträger 3 eingeführt sind. Dabei münden die Verschiebeträger 3 an gegenüberliegenden längsseitigen Enden des Hauptrahmens 2 aus und sind in Längsrichtung des Hauptrahmens 2 verschiebbar angeordnet.

Die Verschiebeträger 3 bestehen aus Kohlefaser-Verbundwerkstoffen und weisen einen im Wesentlichen identischen Aufbau auf. Dabei weist jeder Verschiebeträger 3 zwei in dessen Längsrichtung verlaufende Holme 4 auf. Die Holme 4 verlaufen in Abstand parallel zueinander und weisen jeweils einen rechteckigen Querschnitt auf.

Wie aus Figur 2 ersichtlich entsprechen die Höhen der Holme 4 im Wesentlichen der Höhe des Hauptrahmens 2.

Zwischen den Holmen 4 verläuft parallel zu diesen eine Energiezuführungsstange 5, die ebenfalls Bestandteil des jeweiligen Verschiebeträgers 3 ist.

Wie aus Figur 1 ersichtlich sind die Holme 4 des ersten Verschiebeträgers 3 seitlich versetzt zu den Holmen 4 des zweiten Verschiebeträgers 3 angeordnet, so dass diese innerhalb des Hauptrahmens 2 aneinander vorbei geschoben werden können.

An den freien längsseitigen Enden der Verschiebeträger 3 ist jeweils ein Kopfträger 6 angeordnet, wobei sowohl die Holme 4 als auch die Energiezuführungsstange 5 des Verschiebeträgers 3 auf den Kopfträger 6 geführt sind. Die Längsachse des Kopfträgers 6 verläuft quer zur Längsachse des entsprechenden Verschiebeträgers 3. An den Enden des Kopfträgers 6, welche seitlich über den Verschiebeträger 3 hervorstehen, sind Aufnahmen zur Ankopplung an den Container vorgesehen.

Die Aufnahmen sind zum einen von Verriegelungszapfen 7 gebildet. An jedem Ende eines Kopfträgers 6 ist ein derartiger Verriegelungszapfen 7 in einem Gehäuse 8 angeordnet.

Die Verriegelungszapfen 7 dienen zur Befestigung des Hebegeräts 1 am Container, wobei diese hierzu in entsprechende Ausnehmungen 42? am Container greifen und dort fixiert sind, so dass mittels des Hebegeräts 1 der Container angehoben werden kann.

Zur Positionierung der Verriegelungszapfen 7 in die Ausnehmungen 42? sind am Kopfträger 6 als weitere Aufnahmen Eckeinweiser 9 vorgesehen. Die Eckeinweiser 9 befinden sich ebenfalls an den längsseitigen Enden der Kopfträger 6 in unmittelbarer Nähe der Verriegelungszapfen 7.

Zur Durchführung der Verschiebebewegungen der Verschiebeträger 3 sind Elektroantriebe vorgesehen. Im vorliegenden Ausführungsbeispiel ist für jeden Verschiebeträger 3 als Elektroantrieb ein Elektromotor 10 vorgesehen, welcher einen Zahnriemen 11 antreibt. Jeder Zahnriemen 11 läuft rollengeführt in Längsrichtung des Hauptrahmens 2 und steht in Eingriff mit der Energiezuführungsstange 5 des jeweiligen Verschiebeträgers 3. Somit wird die Bewegung des Zahnriemens 11 auf die Energiezuführungsstange 5 übertragen, wodurch der Verschiebeträger 3 verschoben wird. Durch die Vorgabe von Positionier- und Geschwindigkeitsbefehlen, mittels derer der Elektromotor 10 angesteuert wird, kann die Bewegung des Verschiebeträgers 3 sehr genau vorgegeben werden.

Wie aus Figur 3 ersichtlich sind die Holme 4 der Verschiebeträger 3 in separaten Einschubkammern 12, 12' des Hauptrahmens 2 geführt. Die Einschubkammern 12, 12' verlaufen in Längsrichtung des Hauptrahmens 2, wobei jeweils zwei Einschubkammern 12, 12' dicht nebeneinander liegend entlang der gegenüberliegenden Seitenwände des Hauptrahmens 2 angeordnet sind. Die Einschubkammern 12, 12' sind identisch ausgebildet. Sie weisen jeweils die Form von Hohlprofilen mit rechteckigen Querschnitten auf.

Die Holme 4 des ersten Verschiebeträgers 3, dessen Vorderseite in Figur 3 dargestellt ist, verlaufen in zwei ersten Einschubkammern 12, die an zwei gegenüberliegenden Seitenwänden der Hauptkammer angeordnet sind. Die Holme 4 des zweiten Verschiebeträgers 3, dessen Rückseite in Figur 3 dargestellt ist, verlaufen in den beiden restlichen Hauptkammern 12' seitlich versetzt zu den Holmen 4 des ersten Verschiebeträgers 3. Die Energiezuführungsstangen 5 der Verschiebeträger 3 sind in Bohrungen 13 eines Querträgers 14 des Hauptrahmens 2 geführt, von welchen eine in Figur 3 dargestellt ist.

Die Verschiebeträger 3 sind über Rollenlagerungen in den einzelnen Einschubkammern 12, 12' geführt. Die Rollenlagerungen umfassen mehrere Laufrollen 15, 16, 17, 18, die an den einzelnen Holmen 4 der Verschiebeträger 3 und an den jeweiligen Einschubkammern 12, 12' angeordnet sind. Die Laufrollen 15, 16, 17, 18 bestehen aus Polypropylen, Hartschaumstoff oder Metall und sind vorzugsweise federnd gelagert. Die Anordnungen der Laufrollen 15, 16, 17, 18 sind für sämtliche Einschubkammern 12, 12' und die darin geführten Holme 4 identisch ausgebildet.

Figur 4 zeigt schematisch die Anordnung einer ersten, zweiten und einer dritten Laufrolle 15, 16, 17 zur Führung eines Holmes 4 in einer Einschubkammer 12, 12'.

Die erste Laufrolle 15 und die zweite Laufrolle 16 sind an der Rückseite des Holmes 4 angeordnet. Dabei ist die erste Laufrolle 15 an der Oberseite des Holmes 4 angeordnet, so dass diese etwas über die ebene Oberseite hervorsteht und an der zugewandten Innenwand des Holmes 4 abrollt. Die zweite Laufrolle 16 ist entsprechend an der Unterseite des Holmes 4 angeordnet.

Im Bereich des Ausgangs des Hauptrahmens 2 ist eine dritte Laufrolle 17 so angebracht, dass diese auf der Unterseite des Holmes 4 abrollt.

Zur Abstützung des Holmes 4 in einer Einschubkammer 12, 12' sind an den der Oberseite des Holmes 4 gegenüberliegenden Innenwänden der entsprechenden Einschubkammer 12, 12' Pufferplatten 19, 19' vorgesehen. Die erste Pufferplatte 19 liegt der dritten Laufrolle 17 gegenüber, die zweite Pufferplatte 19' liegt dicht vor der ersten Laufrolle 15. Die Pufferplatten 19, 19' stehen von der Innenwand der Einschubkammer 12, 12' hervor, wobei deren Bauhöhen an die Bauhöhe und Einbaulage der ersten Laufrolle 15 angepasst sind, so dass diese an der Innenwand der Einschubkammer 12, 12' abrollen kann. Die Pufferplatten 19, 19' verhindern ein Verkanten des Holmes 4 in der Einschubkammer 12, 12, insbesondere während der Verschiebebewegung des Holmes 4 und bei Anheben des Containers.

Die in Figur 4 dargestellten Laufrollen 15, 16, 17 weisen jeweils in horizontaler Richtung und quer zur Längsachse des Verschiebeträgers 3 verlaufende Drehachsen auf. Die Laufrollen 15, 16, 17 erstrecken sich dabei nahezu über die gesamte Breite des Holmes 4.

Die Lagerung der Laufrollen 15, 16, 17 ist in Figur 3 detailliert dargestellt.

Die erste und zweite Laufrolle 15, 16 an der Rückseite der Holme 4 eines der Verschiebeträger 3 sitzen jeweils auf einem Rollenbock 20 an der Unter- und Oberseite des Holmes 4 auf. Die Laufrollen 15, 16 sind dabei jeweils mittels einer Halterung 21 am Rollenbock 20 befestigt, so dass ein geringer Abstand zwischen der jeweiligen Laufrolle 15, 16 und dem Rollenbock 20 verbleibt. Jeder Rollenbock 20 ist wiederum auf einer Feder 22 gelagert, wobei die Federn 22 auf einer gemeinsamen Stützplatte 23 aufsitzen. Die Federn 22 sind vorzugsweise von Spiraldruckfedern oder Silentblöcken gebildet.

Auch die dritte Laufrolle 17 ist federnd gelagert. Die dritte Laufrolle 17 befindet sich am Ausgang der Einschubkammer 12, 12', wobei die Laufrolle 17 an der Unterseite der Einschubkammer 12, 12' gelagert ist, so dass sie geringfügig über die Innenwand der Einschubkammer 12, 12' nach oben hervorsteht. Dabei sitzt die dritte Laufrolle 17 auf einem Federpuffer 24 aus Kunststoff auf.

Die Unterseiten der Einschubkammern 12, 12' sowie die Federpuffer 24 weisen vorzugsweise nicht dargestellte Schlitze auf, über welche Schmutz und Wasser aus der jeweiligen Einschubkammer 12, 12' austreten kann.

Mittels der ersten, zweiten und dritten Laufrollen 15, 16, 17 sind die Holme 4 der Verschiebeträger 3 an deren Ober- und Unterseiten in den jeweiligen Einschubkammern 12, 12' geführt. Zur seitlichen Führung der Holme 4 sind weitere Laufrollen 18 vorgesehen, welche wie in Figur 3 dargestellt von den Seitenwänden der Einschubkammern 12, 12' hervorstehen. Auch diese Laufrollen 18 können federnd gelagert sein.

Figur 5 zeigt das freie Ende eines Verschiebeträgers 3, an welchem ein Kopfträger 6 befestigt ist. Der Kopfträger 6 ist dabei am Verschiebeträger 3 festgeklebt. Als Klebemittel wird ein Spezialkleber verwendet, welcher eine stark schockabsorbierende Wirkung aufweist. Eine Kunststoffschicht oder dergleichen 25 befindet sich zwischen der Frontseite des Verschiebeträgers 3 und der Innenseite des Kopfträgers 6. An der Unterseite des Kopfträgers 6 befindet sich ein Aufnahmeteil für einen in Figur 5 nicht dargestellten Verriegelungszapfen 7. An der Oberseite des Aufnahmeteils befindet sich ein Absatz 26, der in Abstand zur Unterseite des Verschiebeträgers 3 liegt. In den Zwischenraum zwischen dem Absatz 26 und dem Verschiebeträger 3 ist eine weitere Kunststoffschicht oder dergleichen 27 eingebracht, welche als Puffer zur Abfederung von Stoßbelastungen bei Aufsetzen der Kopfträger 6 auf den Container dient. Zur weiteren Stoßdämpfung sind Kunststofflager 28 am Verschiebeträger 3 vorgesehen.

An der Oberseite des Kopfträgers 6 ist ein nach unten hervorstehender Vorsprung 29 vorgesehen, welcher in eine Ausnehmung 42? am Verschiebeträger 3 greift. Damit kann der Kopfträger 6 am Verschiebeträger 3 mechanisch fixiert werden.

Figur 6 zeigt schematisch einen Elektroantrieb zur Positionierung zweier an einem Kopfträger 6 angeordneten Verriegelungszapfen 7. Der Elektroantrieb umfasst einen Elektromotor 30 sowie zwei Kopfträger-Schubstangen 31, von welchen jeweils eine zu einem Verriegelungszapfen 7 geführt ist. Die Kopfträger-Schubstangen 31 bestehen aus glasfaserverstärktem Kunststoff.

Ein derartiger an eine Kopfträger-Schubstange 31 gekoppelter Verriegelungszapfen 7 ist in Figur 7 detailliert dargestellt. Die horizontal verlaufende Kopfträger-Schubstange 31 ist über ein Lager 32 auf den Verriegelungszapfen 7 geführt, dessen Längsachse in vertikaler Richtung verläuft. Mittels des Elektromotors 30 kann über die Kopfträger-Schubstange 31 und das Lager 32 der Verriegelungszapfen 7 angetrieben und in eine Drehbewegung versetzt werden, um diesen in einer Ausnehmung 42? eines Containers zu fixieren.

Zur Abpufferung von Stößen ist zwischen einer vertikal verlaufenden Halterung 33 und einer Hartstahlplatte 34 seitlich am Verriegelungszapfen 7 ein Puffer 35 vorgesehen. Der Puffer 35 besteht aus einer Sandwichstruktur aus Stahl- und Kunststoffplatten.

Figur 8 zeigt ein Ausführungsbeispiel eines am Kopfträger 6 schwenkbar gelagerten und elektrisch angetriebenen Eckeinweisers 9. Der Eckeinweiser 9 ist schaufelförmig ausgebildet. Zur Durchführung der Schwenkbewegung ist der Eckeinweiser 9 an ein Planetengetriebe 36 oder Schneckengetriebe gekoppelt. Alternativ kann anstelle des Planetengetriebes 36 ein Rotationsmagnet vorgesehen sein. Prinzipiell können die Eckeinweiser 9 auch starr am jeweiligen Kopfträger 6 angeordnet sein.

Die Figuren 9 - 11 zeigen Ausführungsbeispiele des Hebegeräts 1 welche in der DE 101 19 273 ursprünglich offenbart sind.

In Figur 9 ist schematisch ein Hebegerät 1 dargestellt, welches einen im Wesentlichen identischen Aufbau mit dem Hebegerät 1 gemäß den Figuren 1 und 2 aufweist Das Hebegerät 1 weist insbesondere wiederum zwei an einem Hauptrahmen 2 verschiebbar gelagerte Verschiebeträger 3 auf, wobei die Verschiebeträger 3 jeweils zwei parallel zueinander verlaufende Holme 4 aufweisen. Jeder Holm 4 ist dabei in einer separaten Einschubkammer 12, 12' des Hauptrahmens 2 geführt. Jeder Verschiebeträger 3 weist wiederum eine zwischen den Holmen 4 verlaufende Energiezuführungsstange 5 auf.

An die freien längsseitigen Enden der Verschiebeträger 3 schließt der Kopfträger 6 an, dessen Längsachse quer zu den Längsachsen der Holme 4 der Verschiebeträger 3 verläuft. An den Enden der Kopfträger 6 befinden sich die Gehäuse 8 mit den Verriegelungszapfen 7 sowie die Eckeinweiser 9.

Zur Durchführung der Verschiebebewegungen der Verschiebeträger 3 sind Linearantriebe 37 vorgesehen, wobei jeder Linearantrieb 37 einen Primärteil 38 und einen Sekundärteil 39 aufweist. Wie aus Figur 9 ersichtlich ist für jeden Holm 4 der Verschiebeträger 3 ein separater Linearantrieb 37 vorgesehen. Der Primärteil 38 eines Linearantriebs 37 ist stationär an der jeweiligen Einschubkammer 12, 12' das Hauptrahmens 2 montiert. Der Sekundärteil 39 des jeweiligen Linearantriebs 37 ist an dem in der betreffenden Einschubkammer 12, 12' verlaufenden Holm 4 montiert.

Der Primärteil 38 weist Mittel zur Erzeugung eines magnetischen Wanderfelds auf. Der Sekundärteil 39 besteht aus einer metallischen Schiene, insbesondere einer Aluminiumschiene. Diese Schiene verläuft in Längsrichtung des Holmes 4 und erstreckt sich vorzugsweise über dessen gesamte Länge.

Der Sekundärteil 39 ist dabei derart am Holm 4 montiert, dass dieser in konstantem vorgegebenen Abstand zum Primärteil 38 des jeweiligen Linearantriebs 37 liegt. Hierzu dienen insbesondere die Rollenlagerungen, welche gewährleisten, dass der Abstand zwischen Primärteil 38 und Sekundärteil 39 für beliebige Verschiebepositionen des jeweiligen Verschiebeträgers 3 konstant bleibt.

Durch das im Primärteil 38 eines Linearantriebs 37 generierte Wanderfeld werden im Sekundärteil 39 entsprechende Wechselspannungen induziert, die dort gleichlaufende Ströme hervorrufen. Diese Ströme bewirken eine Kraft, durch welche der Verschiebeträger 3 in eine vorgegebene Richtung verschoben wird. Die für die Bewegung der Verschiebeträger 3 notwendigen Kräfte werden somit in den Linearantrieben 37 ohne bewegliche Teile erzielt.

Um die sich in einer vorgegebenen Richtung verschiebenden Verschiebeträger 3 anzuhalten und in einer bestimmten Position zu fixieren, ist jedem Verschiebeträger 3 eine Feststellvorrichtung zugeordnet.

Jede Feststellvorrichtung ist dabei von einer Bremse 40 gebildet, im vorliegenden Fall von einer Backenbremse. Jede Bremse 40 wirkt dabei auf die Energiezuführungsstange 5 des jeweiligen Verschiebeträgers 3.

Wie aus Figur 9 ersichtlich verläuft die Energiezuführungsstange 5 eines Verschiebeträgers 3 zwischen den Holmen 4 des jeweiligen Verschiebeträgers 3 und ist mit ihrem vorderen Ende auf den Kopfträger 6 geführt. Im Hauptrahmen 2 ist der quer zu den Längsachsen der Verschiebeträger 3 verlaufende Querträger 14 vorgesehen, welcher Aufnahmen zur Führung der Energiezuführungsstangen 5 beider Verschiebeträger 3 aufweist. In diesen Aufnahmen befinden sich die Backenbremsen, wobei die Bremsbacken der Bremsen 40 zur Arretierung der Verschiebeträger 3 auf die Mantelfläche der Energiezuführungsstangen 5 gedrückt werden.

Wie aus Figur 9 weiter ersichtlich führt von dem Querträger 14 über die Energiezuführungsstangen 5 jeweils ein Spiralkabel 41 zur Stromversorgung der elektrischen Einheiten in den Kopfträger 6.

Figur 10 zeigt eine erste Anordnung von Linearantrieben 37 an den Holmen 4 der Verschiebeträger 3 des Hebegeräts 1. Die Holme 4 der Verschiebeträger 3, welche im vorliegenden Fall aus Stahl bestehen, sind kastenförmig ausgebildet und weisen einen rechteckigen Querschnitt auf. Die Querschnitte der Innenräume der Einschubkammern 12, 12' sind an die Querschnitte der darin geführten Holme 4 angepasst, so dass die Holme 4 mit geringem Spiel in den jeweiligen Einschubkammern 12, 12' geführt sind. Dabei sind die Holme 4 mittels der Rollenlagerungen gemäß der in den Figuren 1 - 8 beschriebenen Ausführungsformen geführt, wodurch gewährleistet ist, dass die Außenwände der Holme 4 jeweils in konstanten Abständen zu den Innenwänden der zugeordneten Einschubkammern 12, 12' geführt sind.

Die Primärteile 38 der Linearantriebe 37 sind jeweils in eine Ausnehmung 42 der entsprechenden Einschubkammer 12, 12' eingesetzt, so dass die ebene Oberfläche des Primärteils 38 bündig mit der Oberfläche der anschließenden Innenwand der jeweiligen Einschubkammer 12, 12' abschließt.

Die Sekundärteile 39 der Linearantriebe 37 sind jeweils von metallischen Schienen gebildet, die an der dem Primärteil 38 zugewandten Seitenwand eines Holmes 4 angebracht ist. Vorzugsweise schließt die Oberfläche einer derartigen Schiene bündig mit der Oberfläche der angrenzenden Seitenwand des Holmes 4 ab. Die Bauhöhen der Primärteile 38 und der gegenüberliegenden Sekundärteile 39 sind vorzugsweise identisch.

Figur 11 zeigt eine zweite Anordnung von Linearantrieben 37 an den Holmen 4 der Verschiebeträger 3 des Hebegeräts 1. Die Einschubkammern 12, 12' weisen analog zum Ausführungsbeispiel gemäß Figur 10 wieder einen rechteckigen Querschnitt auf. Insbesondere weisen auch die Hohlräume der Einschubkammern 12, 12', in welchen die Holme 4 geführt sind, einen rechteckigen Querschnitt auf.

Die Holme 4 der Verschiebeträger 3, welche im vorliegenden Fall aus Kohlefaser-Verbundwerkstoffen bestehen, weisen einen H-förmigen Querschnitt auf.

Jeder Holm 4 besteht dabei aus einem Trägerelement 4a und zwei Führungselementen 4b, welche jeweils einen rechteckigen Querschnitt aufweisen. Das Trägerelement 4a erstreckt sich nahezu über die gesamte Höhe des Hohlraumes der jeweiligen Einschubkammer 12, 12', wobei dessen Breite erheblich kleiner als die Breite der Einschubkammer 12, 12' ist. Die ebenen Seitenwände der Trägerelemente 4a liegen somit in Abstand zu den Seitenwänden der entsprechenden Einschubkammer 12, 12'. Dabei verlaufen die Seitenwände des Trägerelements 4a in vertikalen Ebenen parallel zu den Seitenwänden der Einschubkammern 12, 12'. Auf dem oberen und unteren Rand des Trägerelements 4a liegt jeweils ein Führungselement 4b auf, welches in einer horizontalen Ebene liegt und in symmetrischer Weise über die Seitenwände des Trägerelements 4a hervorsteht. Die Oberseite und die Seitenflächen des oberen Führungselements 4b liegen in geringem, konstanten Abstand zu den Innenwänden der Einschubkammern 12, 12'. Ebenso liegen die Unterseite und die Seitenflächen des unteren Führungselements 4b in geringem, konstanten Abstand zu den Innenwänden der Einschubkammer 12, 12'. Die Führungselemente 4b dienen zur Führung des Holmes 4 in der Einschubkammer 12, 12', wobei hierzu die Rollenlagerungen vorgesehen sind, welche in den Ausführungsformen gemäß den Figuren 1- 8 beschrieben sind.

Bei dem Ausführungsbeispiel gemäß Figur 11 sind die Primärteile 38 der Linearantriebe 37 jeweils an der Innenseite einer Seitenwand der Einschubkammer 12, 12' befestigt. Die als metallische Schienen ausgebildeten Sekundärteile 39 der Linearantriebe 37 sind jeweils an der dem Primärteil 38 zugewandten Seitenfläche des Trägerelements 4a des jeweiligen Holmes 4 befestigt.

Um die Sekundärteile 39 jeweils in konstantem Abstand zu dem Primärteil 38 zu halten, sind wie aus Figur 11 ersichtlich Rollenabstandshalter 43 vorgesehen, welche Bestandteil der Rollenlagerungen sind. Die Rollenabstandshalter 43 weisen an den Primärteilen 38 befestigte Haltebügel auf, an deren Unterseiten Laufrollen angebracht sind, welche auf der Seitenwand des Trägerelements 4a abrollen.

Die Figuren 12 - 15 zeigen Ausführungsbeispiele des erfindungsgemäßen Hebegeräts 1, welche in der DE 10140 449 ursprünglich offenbart sind.

Die Figuren 12 und 13 zeigen ein Hebegerät 1, dessen Aufbau im Wesentlichen dem Aufbau des Hebegeräts 1 gemäß den Figuren 1 und 2 entspricht Das Hebegerät 1 weist insbesondere wiederum zwei an einem Hauptrahmen 2 verschiebbar gelagerte Verschiebeträger 3 auf, wobei die Verschiebeträger 3 jeweils zwei parallel verlaufende Holme 4 aufweisen. Jeder Holm 4 ist dabei in einer separaten Einschubkammer 12 oder 12' des Hauptrahmens 2 geführt. Jeder Verschiebeträger 3 weist wiederum eine zwischen den Holmen 4 verlaufende, eine Schubstange bildende Energiezuführungsstange 5 auf.

An die freien längsseitigen Enden der Verschiebeträger 3 schließt der Kopfträger 6 an, dessen Längsachse quer zu den Längsachsen der Holme 4 der Verschiebeträger 3 verläuft. An den Enden der Kopfträger 6 befinden sich die Gehäuse 8 mit den Verriegelungszapfen 7 und den nicht gesondert dargestellten Eckeinweisern 9.

Zur Durchführung der Verschiebebewegung eines Verschiebeträgers 3 sind zwei Trommelmotoren 44 vorgesehen, wobei jeder Motor eine elektrisch getriebene, im Wesentlichen zylindrische Trommel 45 aufweist.

Jede Trommel 45 ist dabei auf einer Antriebswelle 46 gelagert.

Die Symmetrieachsen der Trommeln 45, in welcher jeweils die Antriebswelle 46 verläuft, verlaufen quer zur Längsrichtung der zugeordneten Energiezuführungsstange 5. Dabei sind die Trommelmotoren 44 beidseits der Energiezuführungsstange 5 gegenüberliegend angeordnet.

Die Energiezuführungsstange 5 weist einen rechteckigen Querschnitt auf. Die Trommel 45 des ersten Trommelmotors 44 liegt auf der Oberseite, die Trommel 45 des zweiten Trommelmotors 44 auf der Unterseite der Energiezuführungsstange 5 auf. Die Trommeln 45 sind mit einer vorgegebenen, durch eine nicht dargestellte Feder erzeugte Federspannung gegen die Energiezuführungsstange 5 gedrückt. Die Trommeln 45 der Trommelmotoren 44 drehen gegenläufig und rollen auf den Oberflächen der Energiezuführungsstange 5 ab, so dass durch die Drehbewegung der Trommeln 45 der Verschiebeträger 3 in Längsrichtung verschoben wird.

Dabei ist wesentlich, dass zwischen den Oberflächen der Trommeln 45 und der Energiezuführungsstange 5 hinreichend große Reibungskräfte wirken, so dass die Drehbewegung der Trommeln 45 schlupffrei in eine Translationsbewegung der Energiezuführungsstange 5 umgesetzt wird.

Hierzu ist auf den Mantelflächen der Trommeln 45 ein nicht dargestellter Friktionsbelag aufgebracht. Der Friktionsbelag besteht aus einem verschleißfreien Gummimaterial oder aus einem glasfaserhaltigen Kunststoffgussmaterial.

Auf die Ober- und Unterseite der Energiezuführungsstange 5 ist jeweils ein ebenfalls nicht dargestellter, verschleißfreier und friktiver Reibebelag aufgebracht.

Figur 14 zeigt einen im Hauptrahmen 2 des Hebegeräts 1 geführten Verschiebeträger 3, dessen Seitenwände in Form von Fachwerkskonstruktionen bestehend aus horizontal, vertikal und schräg verlaufenden Verstrebungen 47 ausgebildet sind. Durch die zwischen den Verstrebungen 47 liegenden Hohlräume weist dieser Verschiebeträger 3 ein besonders geringes Eigengewicht auf. Durch die Anordnung der Verstrebungen 47 gemäß Figur 14 wird dabei dennoch eine hohe Stabilität erzielt.

Diese Vorteile des Verschiebeträgers 3 werden dadurch noch verstärkt, dass der Verschiebeträger 3 aus besonders dichten und dennoch stark belastbaren Materialien besteht

Insbesondere kann der Verschiebeträger 3 oder wenigstens teilweise aus Glasfaser-Werkstoffen oder Kohlesfaser-Verbundwerkstoffen bestehen. Besonders bevorzugt bestehen unter Zugbelastung stehende Elemente des Verschiebeträgers 3 aus Glasfaser-Werkstoffen, während unter Druckbelastung stehende Elemente des Verschiebeträgers 3 aus Kohlefaser-Verbundwerkstoffen bestehen. Dadurch wird eine besonders hohe Stabilität und Belastbarkeit des Verschiebeträgers 3 erzielt.

In einer besonders vorteilhaften Ausführungsform der Erfindung ist der Verschiebeträger 3 in einer Hybrid-Sandwich-Bauweise gefertigt. In diesem Fall bestehen die Elemente des Verschiebeträgers 3 aus mehreren Schichten aus Glasfaser-Werkstoffen beziehungsweise Kohlefaser-Verbundwerkstoffen.

Figur 15 zeigt einen Ausschnitt eines Holmes 4 eines Verschiebeträgers 3, der in einer Einschubkammer 12 des Hauptrahmens 2 geführt ist. An der Unterseite der Einschubkammer 12 befindet sich eine Rollenlagerung zur Führung des Holmes 4 in der Einschubkammer 12.

Die Rollenlagerung umfasst in Rollenböcken 48 gelagerte Laufrollen 15, 16, 17, 18, wobei eine in einem Rollenbock 48 gelagerte Laufrolle 16 in Figur 15 dargestellt ist. Die Laufrolle 16 ist im Rollenbock 48 in vertikaler Richtung verschiebbar gelagert. Die Unterseite des Holmes 4 des Verschiebeträgers 3 sitzt auf der Laufrolle 16 auf.

Der Laufrolle 16 ist eine Federung zugeordnet, die im Wesentlichen aus einem Federblatt 49 besteht, welches seitlich in Federhaltern 50 gelagert ist. Das Federblatt 49 besteht vorzugsweise aus Stahl und verläuft in horizontaler Richtung. Die Federhalter 50 verlaufen in vertikaler Richtung und stehen von der Unterseite der Einschubkammer 12 nach unten hervor. Auf der Oberseite des Federblattes 49 ist ein Aufsatz 51 vorgesehen, der dicht unterhalb der Laufrolle 16 liegt.

Bei Lasteingriff des Verschiebeträgers 3, insbesondere durch eine stoßartige Bewegung des Verschiebeträgers 3 nach unten, wird die Laufrolle 16 im Rollenbock 48 nach unten gestoßen. Die Federung dämpft und begrenzt die Bewegung. Dabei drückt die Laufrolle 16 gegen den Aufsatz 51, so dass sich das Federblatt 49 wie in Figur 15 gestrichelt dargestellt etwas nach unten durchbiegt.

An den Innenseiten der Wände an der Ober- und Unterseite der Einschubkammer 12 ist jeweils ein flächiges Auflageelement 52 vorgesehen. Die Auflageelemente 52 sind gegenüberliegend angeordnet, wobei das untere Auflageelement 52 im Bereich der Rollenlagerung liegt. Die Auflageelemente 52 dienen zur besseren Führung des Holmes 4 in der Einschubkammer 12, wobei die Oberflächen der Holme 4 auf den Auflageelementen aufliegen. Die Auflageelemente 52 bestehen vorzugsweise aus Kunststoff, insbesondere aus Polyethylen.

### Bezugszeichenliste

- (1): Hebegerät
- (2): Hauptrahmen
- (3): Verschiebeträger
- (4): Holm
- (4a): Trägerelement
- (4b): Führungselement
- (5): Energiezuführungsstange
- (6): Kopfträger
- (7): Verriegelungszapfen
- (8): Gehäuse
- (9): Eckeinweiser
- (10): Elektromotor
- (11): Zahnriemen
- (12): Einschubkammer
- (12'): Einschubkammer
- (13): Bohrung
- (14): Querträger
- (15): Laufrolle
- (16): Laufrolle
- (17): Laufrolle
- (18): Laufrolle
- (19): Pufferplatte
- (19'): Pufferplatte
- (20): Rollenbock
- (21): Halterung
- (22): Feder
- (23): Stützplatte
- (24): Federpuffer
- (25): Kunststoffschicht
- (26): Absatz
- (27): Kunststoffschicht
- (28): Kunststofflager
- (29): Vorsprung
- (30): Elektromotor
- (31): Kopfträger-Schubstange
- (32): Lager
- (33): Halterung
- (34): Hartstahlplatte
- (35): Puffer
- (36): Planetengetriebe
- (37): Linearantrieb
- (38): Primärteil
- (39): Sekundärteil
- (40): Bremse
- (41): Spiralkabel
- (42): Ausnehniung
- (43): Rollenabstandshalter
- (44): Trommelmotor
- (45): Trommel
- (46): Antriebswelle
- (47): Verstrebungen
- (48): Rollenbock
- (49): Federblatt
- (50): Federhalter
- (51): Aufsatz
- (52): Auflageelement

## Patentansprüche

1. Hebegerät (1) zum Transport eines Containers mit einem Hauptrahmen (2) und zwei Verschiebeträgern (3), wobei jeweils ein Verschiebeträger (3) an einem längsseitigen Ende des Hauptrahmens (2) ausmündend in Längsrichtung des Hauptrahmens (2) verschiebbar gelagert ist,wobei an den freien längsseitigen Enden der Verschiebeträger (3) Aufnahmen (7) zur Ankopplung an den Container vorgesehen sind, und wobei die Verschiebeträger (3) mittels Rollenlagerungen im Hauptrahmen (2) geführt sind, **dadurch gekennzeichnet, dass** die Verschiebeträger (3) und die Aufnahmen (7) mittels wenigstens eines Elektroantriebs (10, 30) angetrieben sind, und dass die Verschiebeträger (3) aus Kohlefaser-Verbundwerkstoffen bestehen.

2. Hebegerät nach Anspruch 1, **dadurch gekennzeichnet, dass** der Elektroantrieb zwei Elektromotoren (10) aufweist, wobei jeder Elektromotor (10) jeweils einen Zahnriemen (11) antreibt, welcher in Eingriff mit einer Energiezuführungsstange (5) an einem Verschiebeträger (3) steht.

3. Hebegerät nach Anspruch 2, **dadurch gekennzeichnet, dass** die Verschiebeträger (3) identisch ausgebildet sind und jeweils zwei parallel, in Abstand zueinander verlaufende Holme (4) aufweisen, welche in Einschubkammern (12, 12') des Hauptrahmens (2) geführt sind und zwischen welchen die Energiezuführungsstange (5) des jeweiligen Verschiebeträgers (3) verläuft.

4. Hebegerät nach Anspruch 3, **dadurch gekennzeichnet, dass** die Holme (4) der Verschiebeträger (3) jeweils seitlich versetzt in dem Hauptrahmen (2) geführt sind, wobei für jeden Holm (4) eine separate Einschubkammer (12, 12') vorgesehen ist.

5. Hebegerät nach einem der Ansprüche 1 - 4, **dadurch gekennzeichnet, dass** die Rollenlagerungen Laufrollen (15, 16, 17, 18) aufweisen, deren Drehachsen quer zur Längsachse des jeweiligen Verschiebeträgers (3) laufen.

6. Hebegerät nach Anspruch 5, **dadurch gekennzeichnet, dass** die Laufrollen (15, 16, 17, 18) aus Polypropylen oder Hartschaumstoff bestehen.

7. Hebegerät nach einem der Ansprüche 5 oder 6, **dadurch gekennzeichnet, dass** die Laufrollen (15, 16, 17, 18) federnd gelagert sind.

8. Hebegerät nach einem der Ansprüche 5 - 7, **dadurch gekennzeichnet, dass** an der im Hauptrahmen (2) liegenden Rückseite jedes Holmes (4) jedes Verschiebeträgers (3) zwei am Holm (4) gegenüberliegend angeordnete Laufrollen (15, 16) vorgesehen sind, wobei die erste Laufrolle (15) über die Oberseite des Holmes (4) hervorsteht und die zweite Laufrolle (16) über die Unterseite des Holmes (4) hervorsteht, so dass diese an den Innenwänden der jeweiligen Einschubkammer (12, 12') anliegen.

9. Hebegerät nach Anspruch 8, **dadurch gekennzeichnet, dass** die ersten und zweiten Laufrollen (15, 16) jeweils auf einem Rollenbock (20) aufsitzen, wobei der Rollenbock (20) auf einer Feder (22) gelagert ist.

10. Hebegerät nach einem der Ansprüche 5 - 9, **dadurch gekennzeichnet, dass** an jedem Ausgang jeder Einschubkammer (12, 12'), an welchem der Holm (4) eines Verschiebeträgers (3) ausmündet eine an der Unterseite der jeweiligen Einschubkammer (12, 12') gelagerte, dritte Laufrolle (17) vorgesehen ist, auf welcher die Unterseite des jeweiligen Holmes (4) geführt ist.

11. Hebegerät nach einem der Ansprüche 8 - 10, **dadurch gekennzeichnet, dass** sich die ersten, zweiten und dritten Laufrollen (15, 16, 17) jeweils über die gesamte Breite eines Holmes (4) erstrecken.

12. Hebegerät nach einem der Ansprüche 10 oder 11, **dadurch gekennzeichnet, dass** die dritten Laufrollen (17) jeweils auf einem Federpuffer (24) gelagert sind.

13. Hebegerät nach Anspruch 12, **dadurch gekennzeichnet, dass** der Federpuffer (24) aus Vulkullan besteht.

14. Hebegerät nach einem der Ansprüche 10 - 13, **dadurch gekennzeichnet, dass** jeder dritten Laufrolle (17) eine Pufferplatte (19, 19') zugeordnet ist, welche dieser gegenüberliegend an der Oberseite der jeweiligen Einschubkammer (12, 12') zur Führung des jeweiligen Holmes (4) angeordnet ist.

15. Hebegerät nach einem der Ansprüche 5 - 14, **dadurch gekennzeichnet, dass** von den Innenseiten der Seitenwände jeder Einschubkammer (12, 12') weitere Laufrollen (18) zur seitlichen Führung des jeweiligen Holmes (4) hervorstehen.

16. Hebegerät nach einem der Ansprüche 1 - 15, **dadurch gekennzeichnet, dass** zur Lagerung der Aufnahmen auf die freien längsseitigen Enden der Verschiebeträger (3) jeweils ein Kopfträger (6) aufgeklebt ist.

17. Hebegerät nach Anspruch 16, **dadurch gekennzeichnet, dass** zwischen einem Verschiebeträger (3) und dem jeweiligen Kopfträger (6) Klebemittel bildende Vulkollanschichten (25, 27) vorgesehen sind.

18. Hebegerät nach Anspruch 17, **dadurch gekennzeichnet, dass** wenigstens eine einen Puffer bildende Vulkollanschicht (27) zwischen der Unterseite des jeweiligen Verschiebeträgers (3) und einem Absatz (26) des Kopfträgers (6) liegt.

19. Hebegerät nach einem der Ansprüche 16 - 18, **dadurch gekennzeichnet, dass** an den seitlich über einen Verschiebeträger (3) hervorstehenden freien Enden eines Kopfträgers (6) als Aufnahmen elektrisch angetriebene Verriegelungszapfen (7) vorgesehen sind.

20. Hebegerät nach Anspruch 19, **dadurch gekennzeichnet, dass** die Verriegelungszapfen (7) über Elektromotoren (30) angetrieben sind.

21. Hebegerät nach einem der Ansprüche 16 - 20, **dadurch gekennzeichnet, dass** an den seitlich über einen Verschiebeträger (3) hervorstehenden freien Enden eines Kopfträgers (6) als Aufnahmen zur Positionierung an einem Container schwenkbare, elektrisch getriebene Eckeinweiser (9) vorgesehen sind.

22. Hebegerät nach Anspruch 21, **dadurch gekennzeichnet, dass** zur Durchführung der Schwenkbewegungen der Eckeinweiser (9) Planetengetriebe (36) vorgesehen sind.

23. Hebegerät nach Anspruch 22, **dadurch gekennzeichnet, dass** zur Durchführung der Schwenkbewegungen der Eckeinweiser (9) Rotationsmagneten vorgesehen sind.

24. Hebegerät nach Anspruch 1, **dadurch gekennzeichnet, dass** zum Antrieb jedes Verschiebeträgers (3) wenigstens ein Linearantrieb (37) vorgesehen ist.

25. Hebegerät nach Anspruch 24, **dadurch gekennzeichnet, dass** jeder Holm (4) der Verschiebeträger (3) über einen separaten Linearantrieb (37) angetrieben ist.

26. Hebegerät nach Anspruch 25, **dadurch gekennzeichnet, dass** jeder Linearantrieb (37) einen an der dem Holm (4) zugeordneten Einschubkammer (12, 12') stationär angeordneten Primärteil (38) und einen als metallische Schiene ausgebildeten, in Längsrichtung des jeweiligen Holmes (4) verlaufenden Sekundärteil (39) aufweist.

27. Hebegerät nach Anspruch 26, **dadurch gekennzeichnet, dass** sich jeder Sekundärteil (39) über die gesamte Länge eines Verschiebeträgers (3) erstreckt.

28. Hebegerät nach einem der Ansprüche 26 oder 27, **dadurch gekennzeichnet, dass** die einander zugewandten Oberflächen des Primärteils (38) und des Sekundärteils (39) mittels Rollenabstandshaltern (43) in konstantem Abstand zueinander gehalten sind.

29. Hebegerät nach Anspruch 28, **dadurch gekennzeichnet, dass** die Rollenabstandshalter (43) Bestandteil der Rollenlagerungen sind.

30. Hebegerät nach einem der Ansprüche 24 - 29, **dadurch gekennzeichnet, dass** zur Fixierung eines Verschiebeträgers (3) in einer vorgegebenen Verschiebeposition eine Feststellvorrichtung vorgesehen ist.

31. Hebegerät nach Anspruch 30, **dadurch gekennzeichnet, dass** die Feststellvorrichtung von einer auf die Energiezuführungsstange (5) des jeweiligen Verschiebeträgers (3) wirkenden Bremse (40) gebildet ist.

32. Hebegerät nach Anspruch 31, **dadurch gekennzeichnet, dass** die Bremse (40) von einer Backenbremse gebildet ist.

33. Hebegerät nach Anspruch 24 - 32, **dadurch gekennzeichnet, dass** jeder Holm (4) eines Verschiebeträgers (3) einen rechteckigen Querschnitt aufweist, dessen Querschnittsfläche an die Querschnittsfläche des Hohlraumes der zugeordneten Einschubkammer (12, 12') angepasst ist und dass der Primärteil (38) eines Linearantriebs (37) in eine Ausnehmung (42) in einer Seitenwand einer Einschubkammer (12, 12') eingesetzt ist, so dass der Primärteil (38) dem an einer Seitenwand des Holmes (4) angeordneten Sekundärteil (39) des Linearantriebs (37) gegenüberliegt.

34. Hebegerät nach Anspruch 24 - 32, **dadurch gekennzeichnet, dass** jeder Holm (4) einen H-förmigen Querschnitt aufweist und aus einem Trägerelement (4a) und zwei Führungselementen (4b) besteht, wobei die in vertikalen Ebenen verlaufenden Seitenwände des Trägerelements (4a) in Abstand zu den parallel zu diesen verlaufenden Seitenwänden der zugeordneten Einschubkammer (12, 12') liegen, und wobei jeweils ein Führungselement (4b) auf der Oberseite und Unterseite des Trägerelements (4a) aufsitzt, so dass diese über die Seitenwände des Trägerelements (4a) hervorstehen und dicht an den Innenseiten der Einschubkammer (12, 12') anliegen.

35. Hebegerät nach Anspruch 34, **dadurch gekennzeichnet, dass** das Trägerelement (4a) und die Führungselemente (4b) eines Holmes (4) jeweils einen rechteckigen Querschnitt aufweisen.

36. Hebegerät nach einem der Ansprüche 34 oder 35, **dadurch gekennzeichnet, dass** die Breiten der Führungselemente (4b) an die Breite der Einschubkammer (12, 12') angepasst sind.

37. Hebegerät nach einem der Ansprüche 34 - 36, **dadurch gekennzeichnet, dass** der Primärteil (38) des Elektromotors (30) an der Innenseite der Seitenwand der Einschubkammer (12, 12') angeordnet ist, und dass der Sekundärteil (39) an einer Seitenwand des Trägerelements (4a) in dessen Längsrichtung verlaufend angeordnet ist.

38. Hebegerät nach Anspruch 1, **dadurch gekennzeichnet, dass** die Elektroantriebe als Trommelmotoren (44) ausgebildet sind, und dass jeder Verschiebeträger (3) eine zwischen zwei Trommeln (45) zweier Trommelmotoren (44) festgeklemmte Energiezuführungsstange (5) aufweist, wobei die Energiezuführungsstange (5) durch Drehen der Trommeln (45) verschiebbar ist.

39. Hebegerät nach Anspruch 38, **dadurch gekennzeichnet, dass** die Energiezuführungsstange (5) eine ebene Ober- und Unterseite aufweist, auf welchen jeweils die Trommel (45) eines Trommelmotors (44) abrollbar ist.

40. Hebegerät nach einem der Ansprüche 38 oder 39, **dadurch gekennzeichnet, dass** auf die Mantelfläche der Trommeln (45) der Trommelmotoren (44) ein Friktionsbelag aufgebracht ist.

41. Hebegerät nach Anspruch 40, **dadurch gekennzeichnet, dass** der Friktionsbelag aus einem verschleißfreien Gummimaterial oder aus einem glasfaserhaltigen Kunststoffvergussmaterial besteht.

42. Hebegerät nach einem der Ansprüche 39 - 41, **dadurch gekennzeichnet, dass** auf die Ober- und Unterseite jeder Energiezuführungsstange (5) ein Reibebelag aufgebracht ist.

43. Hebegerät nach einem der Ansprüche 38 - 42, **dadurch gekennzeichnet, dass** die Trommeln (45) der Trommelmotoren (44) mittels Federspannungen gegen die Energiezuführungsstange (5) gedrückt sind.

44. Hebegerät nach einem der Ansprüche 38 - 43, **dadurch gekennzeichnet, dass** die Wände der Verschiebeträger (3) wenigstens abschnittsweise in Form einer Fachwerkskonstruktion ausgebildet sind.

45. Hebegerät nach Anspruch 44, **dadurch gekennzeichnet, dass** wenigstens Elemente eines Verschiebeträgers (3) aus Glasfaser-Werkstoffen bestehen.

46. Hebegerät nach einem der Ansprüche 44 - 45, **dadurch gekennzeichnet, dass** wenigstens Elemente eines Verschiebeträgers (3) in Form von Hybrid-Sandwich-Elementen, bestehend aus Schichten von Glasfaser-Werkstoffen und Kohlefaser-Verbundwerkstoffen, ausgebildet sind.

47. Hebegerät nach einem der Ansprüche 44 - 46, **dadurch gekennzeichnet, dass** unter Zugbelastung stehende Elemente des Verschiebeträgers (3) aus Glasfaser-Werkstoffen und unter Druckbelastung stehende Elemente des Verschiebeträgers (3) aus Kohlefaser-Verbundwerkstoffen bestehen.

48. Hebegerät nach einem der Ansprüche 38 - 47, **dadurch gekennzeichnet, dass** an dem Hauptrahmen (2) Rollenböcke (48) vorgesehen sind, in welchen die Rollen der Rollenlagerungen verschiebbar gelagert sind.

49. Hebegerät nach Anspruch 48, **dadurch gekennzeichnet, dass** an den Rollenböcken (48) Federungen bildende Federblätter (49) vorgesehen sind, gegen welche die Rollen der Rollenlagerungen bei einem Lasteingriff durch einen Verschiebeträger (3) gedrückt werden.

50. Hebegerät nach Anspruch 49, **dadurch gekennzeichnet, dass** jedes Federblatt (49) zwischen zwei Federhaltern (50) gelagert ist.

51. Hebegerät nach einem der Ansprüche 49 oder 50, **dadurch gekennzeichnet, dass** die Verschiebeträger (3) Holme (4) aufweisen, die in Einschubkammern (12, 12') geführt sind, wobei die Federblätter (49) an den Unterseiten der Einschubkammern (12, 12') angeordnet sind.

52. Hebegerät nach Anspruch 51, **dadurch gekennzeichnet, dass** an den Innenwänden der Einschubkammern (12, 12') flächige Auflageelemente (52) zur Führung der Holme (4) der Verschiebeträger (3) vorgesehen sind.

53. Hebegerät nach Anspruch 52, **dadurch gekennzeichnet, dass** die Auflageelemente (52) paarweise an gegenüberliegenden Innenseiten der Einschubkammern (12, 12') angeordnet sind.

54. Hebegerät nach einem der Ansprüche 52 oder 53, **dadurch gekennzeichnet, dass** die Auflageelemente (52) aus Kunststoff bestehen.

## Claims

1. Lifting apparatus (1) for the transport of a container, with a main frame (2) and two slide beams (3), wherein each slide beam (3) is slidably mounted at a longitudinal-side end of the main frame (2) opening in longitudinal direction of the main frame (2), wherein mounts (7) for coupling to the container are provided at the free longitudinal-side ends of the slide beams (3) and wherein the slide beams (3) are guided in the main frame (2) by means of roller seatings, **characterised in that** the slide beams (3) and the mounts (7) are driven by means of at least one electric drive (10, 30) and that the slide beams (3) consist of carbon-fibre composite materials.

2. Lifting apparatus according to claim 1, **characterised in that** the electric drive comprises two electric motors (10), wherein each electric motor (10) drives a respective cogged belt (11) disposed in engagement with an energy feed rod (5) at a slide beam (3).

3. Lifting apparatus according to claim 2, **characterised in that** the slide beams (3) are of identical construction and each comprise two parallel spars (4), which extend at a spacing from one another and are guided in push-in chambers (12, 12') of the main frame (2) and between which the energy feed rod (5) of the respective slide beam (3) extends.

4. Lifting apparatus according to claim 3, **characterised in that** the spars (4) of the slide beams (3) are guided to be respectively laterally offset in the main frame (2), wherein a separate push-in chamber (12, 12') is provided for each spar (4).

5. Lifting apparatus according to any one of claims 1 to 4, **characterised in that** the roller seatings have rollers (15, 16, 17, 18), the axes of rotation of which extend transversely to the longitudinal axis of the respective slide beam (3).

6. Lifting apparatus according to claim 5, **characterised in that** the rollers (15, 16, 17, 18) consist of polypropylene or hard foam material.

7. Lifting apparatus according to one of claims 5 and 6, **characterised in that** the rollers (15, 16, 17, 18) are resiliently mounted.

8. Lifting apparatus according to any one of claims 5 to 7, **characterised in that** provided at the rear side, which lies in the main frame (2) of each spar (4) of each slide beam (3) are two rollers (15, 16) arranged oppositely at the spar (4), wherein the first running roller (15) protrudes beyond the upper side of the spar (4) and the second running roller (16) protrudes beyond the lower side of the spar (4) so that these bear against the inner walls of the respective push-in chamber (12, 12').

9. Lifting apparatus according to claim 8, **characterised in that** the first and second rollers (15, 16) are each seated on a respective roller block (20), wherein the roller block (20) is mounted on a spring (22).

10. Lifting apparatus according to any one of claims 5 to 9, **characterised in that** provided at each exit of each push-in chamber (12, 12') at which the spar (4) of a slide beam (3) opens is a third roller (17) which is mounted at the lower side of the respective push-in chamber (12, 12') and on which the lower side of the respective spar (4) is guided.

11. Lifting apparatus according to any one of claims 8 to 10, **characterised in that** the first, second and third rollers (15, 16, 17) each extend over the entire width of a spar (4).

12. Lifting apparatus according to one of claims 10 and 11, **characterised in that** the third rollers (17) are each mounted on a spring buffer (24).

13. Lifting apparatus according to claim 12, **characterised in that** the spring buffer (24) consists of 'Vulkullan'.

14. Lifting apparatus according to any one of claims 10 to 13, **characterised in that** each third roller (17) is associated with a buffer plate (19, 19'), which is arranged opposite thereto at the upper side of the respective push-in chamber (12, 12') for guidance of the respective spar (4).

15. Lifting apparatus according to any one of claims 5 to 14, **characterised in that** further rollers (18) for lateral guidance of the respective spar (4) protrude from the inner sides of the side walls of each push-in chamber (12, 12').

16. Lifting apparatus according to any one of claims 1 to 15, **characterised in that** a respective head beam (6) for mounting of the mounts is adhesively attached on the free longitudinal-side ends of the slide beams (3).

17. Lifting apparatus according to claim 16, **characterised in that** 'Vulkollan' layers (25, 27) are provided between a slide beam (3) and the respective head beam (6).

18. Lifting apparatus according to claim 17, **characterised in that** at least one 'Vulkollan' layer (27) forming a buffer lies between the lower side of the respective slide beam (3) and a shoulder (26) of the head beam (6).

19. Lifting apparatus according to any one of claims 16 to 18, **characterised in that** electrically driven locking pins (7) are provided, as mounts, at the free ends which protrude laterally beyond a slide beam (3), of a head beam (6).

20. Lifting apparatus according to claim 19, **characterised in that** the locking pins (7) are driven by way of electric motors (30).

21. Lifting apparatus according to any one of claims 16 to 20, **characterised in that** pivotable, electrically driven corner introducers (9) are provided, as mounts for positioning at a container, at the free ends, which protrude laterally beyond a slide beam (3), of a head beam (6).

22. Lifting apparatus according to claim 21, **characterised in that** planetary gears (36) are provided for execution of the pivot movements of the corner introducers (9).

23. Lifting apparatus according to claim 22, **characterised in that** rotary magnets are provided for execution of the pivot movements of the corner introducers (9).

24. Lifting apparatus according to claim 1, **characterised in that** at least one linear drive (37) is provided for the drive of each slide beam (3).

25. Lifting apparatus according to claim 24, **characterised in that** each spar (4) of the slide beams (3) is driven by way of a separate linear drive (37).

26. Lifting apparatus according to claim 25, **characterised in that** each linear drive (37) comprises a primary part (38) arranged in stationary position at the push-in chamber (12, 12') associated with the spar (4) and a secondary part constructed as a metallic rail and extending in longitudinal direction of the respective spar (4).

27. Lifting apparatus according to claim 26, **characterised in that** each secondary part (39) extends over the entire length of a slide beam (3).

28. Lifting apparatus according to one of claims 26 and 27, **characterised in that** the mutually facing surfaces of the primary part (38) and the second part (39) are held at a constant spacing from one another by means of roller spacers (43).

29. Lifting apparatus according to claim 28, **characterised in that** the roller spacers (43) are a component of the roller seatings.

30. Lifting apparatus according to any one of claims 24 to 29, **characterised in that** a fixing device is provided for fixing a slide beam (3) in a predetermined slide position.

31. Lifting apparatus according to claim 30, **characterised in that** the fixing device is formed by a brake (40) acting on the energy feed rod (5) of the respective slide beam (3).

32. Lifting apparatus according to claim 31, **characterised in that** the brake (40) is formed by a shoe brake.

33. Lifting apparatus according to claim 24 to 32, **characterised in that** each spar (4) of a slide beam (3) has a rectangular cross-section, the cross-sectional area of which is matched to the cross-sectional area of the cavity of the associated push-in chamber (12, 12'), and that the primary part (38) of a linear drive (37) is inserted into a recess (42) in a side wall of a push-in chamber (12, 12') so that the primary part (38) is opposite the secondary part (39), which is arranged at a side wall of the spar (4), of the linear drive (37).

34. Lifting apparatus according to claim 24 to 32, **characterised in that** each spar (4) has an H-shaped cross-section and consists of a beam element (4a) and two guide elements (4b), wherein the side walls, which extend in vertical planes, of the beam element (4a) lie at a spacing from the side walls, which extend parallel thereto, of the associated push-in chamber (12, 12'), and wherein the guide elements (4b) are respectively seated on the upper side and lower side of the beam element (4a) so that these protrude beyond the side walls of the beam element (4a) and bear tightly against the inner sides of the push-in chamber (12, 12').

35. Lifting apparatus according to claim 34, **characterised in that** the beam element (4a) and the guide elements (4b) of a spar (4) each have a rectangular cross-section.

36. Lifting apparatus according to one of claims 34 and 35, **characterised in that** the widths of the guide elements (4b) are matched to the width of the push-in chamber (12, 12').

37. Lifting apparatus according to any one of claims 34 to 36, **characterised in that** the primary part (38) of the electric motor (30) is arranged at the inner side of the side wall of the push-in chamber (12, 12') and that the secondary part (39) is arranged at a side wall of the beam element (4a) to extend in the longitudinal direction thereof.

38. Lifting apparatus according to claim 1, **characterised in that** the electric drives are constructed as drum motors (44) and that each slide beam (3) has an energy feed rod (5) firmly clamped between two drums (45) of two drum motors, wherein the energy feed rod (5) is displaceable by rotation of the drums (45).

39. Lifting apparatus according to claim 38, **characterised in that** the energy feed rod (5) has a planar upper side and lower side, on each of which the drive (45) of a respective drum motor (44) can roll along.

40. Lifting apparatus according to one of claims 38 and 39, **characterised in that** a friction lining is applied to the circumferential surface of the drums (45) of the drum motors (44).

41. Lifting apparatus according to claim 40, **characterised in that** the friction lining consists of a wear-free rubber material or of a cast plastics material containing glass fibre.

42. Lifting apparatus according to any one of claims 39 to 41, **characterised in that** a friction lining is applied to the upper side and lower side of each energy feed rod (5).

43. Lifting apparatus according to any one of claims 38 to 42, **characterised in that** the drums (45) of the drum motors (44) are pressed against the energy feed rod (5) by means of spring stresses.

44. Lifting apparatus according to any one of claims 38 to 43, **characterised in that** the walls of the slide beams (3) are constructed at least in sections in the form of a framework construction.

45. Lifting apparatus according to claim 44, **characterised in that** at least elements of a slide beam (3) consist of glass-fibre materials.

46. Lifting apparatus according to one of claims 44 and 45, **characterised in that** at least elements of a slide beam (3) are constructed in the form of hybrid sandwich elements consisting of layers of glass-fibre materials and carbon-fibre composite materials.

47. Lifting apparatus according to any one of claims 44 to 46, **characterised in that** elements, which stand under tension loading, of the slide beam (3) consist of glass-fibre materials and elements, which stand under compression loading, of the slide beam (3) consist of carbon-fibre composite materials.

48. Lifting apparatus according to any one of claims 38 to 47, **characterised in that** roller blocks (48) in which the rollers of the roller seatings are displaceably mounted are provided at the main frame (2).

49. Lifting apparatus according to claim 48, **characterised in that** leaf springs (49) against which the rollers of the roller seatings are pressed by a slide beam (3) under the action of a load are provided at the roller blocks (48).

50. Lifting apparatus according to claim 49, **characterised in that** each leaf spring (49) is mounted between two spring holders (50).

51. Lifting apparatus according to one of claims 49 and 50, **characterised in that** the slide beams (3) comprise spars (4) which are guided in push-in chambers (12, 12'), wherein the leaf springs (49) are arranged at the lower sides of the push-in chambers (12, 12').

52. Lifting apparatus according to claim 51, **characterised in that** area support elements (52) for guidance of the spars (4) of the slide beams (3) are provided at the inner walls of the push-in chambers (12, 12').

53. Lifting apparatus according to claim 52, **characterised in that** the support elements (52) are arranged in pairs at opposite inner sides of the push-in chambers (12, 12').

54. Lifting apparatus according to one of claims 52 and 53, **characterised in that** the support elements (52) consist of plastics material.

## Revendications

1. Appareil de levage (1) pour le transport d'un conteneur, comprenant un cadre principal (2) et deux supports coulissants (3), sachant qu'un support coulissant (3) respectif est monté à coulissement dans la direction longitudinale du cadre principal (2), en s'achevant au niveau d'une extrémité longitudinale dudit cadre principal (2), des pièces de réception (7) étant prévues aux extrémités longitudinales libres des supports coulissants (3), pour assurer l'accouplement avec le conteneur, et lesdits supports coulissants (3) étant guidés dans le cadre principal (2) au moyen de systèmes de montage à rouleaux, **caractérisé par le fait que** les supports coulissants (3) et les pièces de réception (7) sont menés à l'aide d'au moins un entraînement électrique (10, 30) ; et **par le fait que** lesdits supports coulissants (3) consistent en des matériaux composites à base de fibres de carbone.

2. Appareil de levage selon la revendication 1, **caractérisé par le fait que** l'entraînement électrique comporte deux moteurs électriques (10), chaque moteur électrique (10) menant respectivement une courroie crantée (11) en prise, sur un support coulissant (3), avec une tige (5) de transfert d'énergie.

3. Appareil de levage selon la revendication 2, **caractérisé par le fait que** les supports coulissants (3) sont de réalisations identiques et présentent, à chaque fois, deux longerons (4) qui s'étendent parallèlement à distance l'un de l'autre, sont guidés dans des compartiments d'escamotage (12, 12') du cadre principal (2), et entre lesquels s'étend la tige (5) de transfert d'énergie du support coulissant (3) considéré.

4. Appareil de levage selon la revendication 3, **caractérisé par le fait que** les longerons (4) des supports coulissants (3) sont respectivement guidés avec décalage latéral dans le cadre principal (2), un compartiment d'escamotage (12, 12') distinct étant prévu pour chaque longeron (4).

5. Appareil de levage selon l'une des revendications 1-4, **caractérisé par le fait que** les systèmes de montage à rouleaux présentent des rouleaux de roulement (15, 16, 17, 18) dont les axes de rotation s'étendent transversalement par rapport à l'axe longitudinal du support coulissant (3) considéré.

6. Appareil de levage selon la revendication 5, **caractérisé par le fait que** les rouleaux de roulement (15, 16, 17, 18) consistent en du polypropylène ou en une mousse de matière plastique dure.

7. Appareil de levage selon l'une des revendications 5 ou 6, **caractérisé par le fait que** les rouleaux de roulement (15, 16, 17, 18) sont montés élastiquement.

8. Appareil de levage selon l'une des revendications 5-7, **caractérisé par le fait que** deux rouleaux de roulement (15, 16), agencés en vis-à-vis sur chaque longeron (4), sont prévus sur la face postérieure dudit longeron (4) de chaque support coulissant (3) qui est située dans le cadre principal (2), le premier rouleau de roulement (15) faisant saillie au-delà de la face supérieure du longeron (4), et le deuxième rouleau de roulement (16) faisant saillie au-delà de la face inférieure dudit longeron (4), de telle sorte qu'ils soient appliqués contre les parois intérieures du compartiment d'escamotage (12, 12') considéré.

9. Appareil de levage selon la revendication 8, **caractérisé par le fait que** les premiers et deuxièmes rouleaux de roulement (15, 16) reposent respectivement sur un chevalet (20) à rouleaux, ledit chevalet (20) à rouleaux étant monté sur un ressort (22).

10. Appareil de levage selon l'une des revendications 5-9, **caractérisé par le fait qu'**un troisième rouleau de roulement (17) monté sur la face inférieure du compartiment d'escamotage (12, 12') considéré, et assurant le guidage de la face inférieure du longeron (4) considéré, est prévu à chaque sortie de chaque compartiment d'escamotage (12, 12') au niveau de laquelle s'achève le longeron (4) d'un support coulissant (3).

11. Appareil de levage selon l'une des revendications 8-10, **caractérisé par le fait que** les premiers, deuxièmes et troisièmes rouleaux de roulement (15, 16, 17) s'étendent respectivement sur la largeur intégrale d'un longeron (4).

12. Appareil de levage selon l'une des revendications 10 ou 11, **caractérisé par le fait que** les troisièmes rouleaux de roulement (17) sont respectivement montés sur un amortisseur élastique (24).

13. Appareil de levage selon la revendication 12, **caractérisé par le fait que** l'amortisseur élastique (24) consiste en du Vulkollan.

14. Appareil de levage selon l'une des revendications 10-13, **caractérisé par le fait qu'**une plaquette d'amortissement (19, 19'), affectée à chaque troisième rouleau de roulement (17), est disposée à la face supérieure du compartiment d'escamotage (12, 12') considéré, en vis-à-vis dudit rouleau, en vue de guider le longeron (4) considéré.

15. Appareil de levage selon l'une des revendications 5-14, **caractérisé par le fait que** des rouleaux de roulement (18) supplémentaires font saillie au-delà des faces intérieures des parois latérales de chaque compartiment d'escamotage (12, 12'), en vue du guidage latéral du longeron (4) considéré.

16. Appareil de levage selon l'une des revendications 1-15, **caractérisé par le fait qu'**un support frontal (6) est respectivement rapporté par collage, sur les extrémités longitudinales libres des supports coulissants (3), en vue du montage des pièces de réception.

17. Appareil de levage selon la revendication 16, **caractérisé par le fait que** des couches de Vulkollan (25, 27), matérialisant des agents adhésifs, sont prévues entre un support coulissant (3) et le support frontal (6) respectif.

18. Appareil de levage selon la revendication 17, **caractérisé par le fait qu'**au moins une couche de Vulkollan (27), matérialisant un amortisseur, est interposée entre la face inférieure du support coulissant (3) considéré, et un gradin (26) du support frontal (6).

19. Appareil de levage selon l'une des revendications 16-18, **caractérisé par le fait que** des tenons de verrouillage (7) à entraînement électrique sont prévus, en tant que pièces de réception, aux extrémités libres d'un support frontal (6) qui font latéralement saillie au-delà d'un support coulissant (3).

20. Appareil de levage selon la revendication 19, **caractérisé par le fait que** les tenons de verrouillage (7) sont entraînés par des moteurs électriques (30).

21. Appareil de levage selon l'une des revendications 16-20, **caractérisé par le fait que** des cornières rentrantes pivotantes (9) à entraînement électrique sont prévues, en tant que pièces de réception dédiées au positionnement sur un conteneur, aux extrémités libres d'un support frontal (6) qui font latéralement saillie au-delà d'un support coulissant (3).

22. Appareil de levage selon la revendication 21, **caractérisé par le fait que** des engrenages planétaires (36) sont prévus pour l'exécution des mouvements pivotants des cornières rentrantes (9).

23. Appareil de levage selon la revendication 22, **caractérisé par le fait que** des aimants tournants sont prévus pour l'exécution des mouvements pivotants des cornières rentrantes (9).

24. Appareil de levage selon la revendication 1, **caractérisé par le fait qu'**au moins un entraînement linéaire (37) est prévu pour mener chaque support coulissant (3).

25. Appareil de levage selon la revendication 24, **caractérisé par le fait que** chaque longeron (4) des supports coulissants (3) est mené par l'intermédiaire d'un entraînement linéaire (37) distinct.

26. Appareil de levage selon la revendication 25, **caractérisé par le fait que** chaque entraînement linéaire (37) comprend une partie primaire (38) occupant une position fixe sur le compartiment d'escamotage (12, 12') affecté au longeron (4), et une partie secondaire (39) réalisée sous la forme d'un rail métallique s'étendant dans la direction longitudinale du longeron (4) considéré.

27. Appareil de levage selon la revendication 26, **caractérisé par le fait que** chaque partie secondaire (39) s'étend sur toute la longueur d'un support coulissant (3).

28. Appareil de levage selon l'une des revendications 26 ou 27, **caractérisé par le fait que** les surfaces, en vis-à-vis mutuel, de la partie primaire (38) et de la partie secondaire (39) sont maintenues à distance mutuelle constante par l'intermédiaire de cales (43) d'espacement des rouleaux.

29. Appareil de levage selon la revendication 28, **caractérisé par le fait que** les cales (43) d'espacement des rouleaux font partie intégrante des systèmes de montage à rouleaux.

30. Appareil de levage selon l'une des revendications 24-29, **caractérisé par le fait qu'**un dispositif d'arrêt est prévu pour la consignation à demeure d'un support coulissant (3) dans une position préétablie prise par coulissement.

31. Appareil de levage selon la revendication 30, **caractérisé par le fait que** le dispositif d'arrêt est constitué d'un frein (40) agissant sur la tige (5) de transfert d'énergie du support coulissant (3) considéré.

32. Appareil de levage selon la revendication 31, **caractérisé par le fait que** le frein (40) se présente comme un frein à mâchoires.

33. Appareil de levage selon les revendications 24-32, **caractérisé par le fait que** chaque longeron (4) d'un support coulissant (3) offre une section transversale rectangulaire dont la superficie est adaptée à la superficie de section transversale de la cavité du compartiment d'escamotage (12, 12') associé; et **par le fait que** la partie primaire (38) d'un entraînement linéaire (37) est insérée dans un évidement (42) pratiqué dans une paroi latérale d'un compartiment d'escamotage (12, 12'), de manière que ladite partie primaire (38) se trouve en vis-à-vis de la partie secondaire (39) dudit entraînement linéaire (37) qui est disposée sur une paroi latérale dudit longeron (4).

34. Appareil de levage selon les revendications 24-32, **caractérisé par le fait que** chaque longeron (4) possède une section transversale configurée en H, et se compose d'un élément de support (4a) et de deux éléments de guidage (4b), sachant que les parois latérales de l'élément de support (4a), s'étendant dans des plans verticaux, se trouvent à distance des parois latérales du compartiment d'escamotage (12, 12') associé qui s'étendent parallèlement auxdites parois latérales, et sachant qu'un élément respectif de guidage (4b) repose sur la face supérieure et sur la face inférieure dudit élément de support (4a), de telle sorte qu'ils fassent saillie au-delà des parois latérales dudit élément de support (4a), et portent intimement contre les faces intérieures dudit compartiment d'escamotage (12, 12').

35. Appareil de levage selon la revendication 34, **caractérisé par le fait que** l'élément de support (4a) et les éléments de guidage (4b) d'un longeron (4) sont respectivement pourvus d'une section transversale rectangulaire.

36. Appareil de levage selon l'une des revendications 34 ou 35, **caractérisé par le fait que** les largeurs des éléments de guidage (4b) sont adaptées à la largeur du compartiment d'escamotage (12, 12').

37. Appareil de levage selon l'une des revendications 34-36, **caractérisé par le fait que** la partie primaire (38) du moteur électrique (30) se trouve à la face intérieure de la paroi latérale du compartiment d'escamotage (12, 12') ; et **par le fait que** la partie secondaire (38) se trouve sur une paroi latérale de l'élément de support (4a), en s'étendant dans la direction longitudinale de celui-ci.

38. Appareil de levage selon la revendication 1, **caractérisé par le fait que** les entraînements électriques sont réalisés sous la forme de moteurs (44) à barillets ; et **par le fait que** chaque support coulissant (3) comporte une tige (5) de transfert d'énergie coincée fermement entre deux barillets (45) de deux moteurs (44) à barillets, ladite tige (5) de transfert d'énergie pouvant être animée de coulissements suite à une rotation desdits barillets (45).

39. Appareil de levage selon la revendication 38, **caractérisé par le fait que** la tige (5) de transfert d'énergié présente des faces supérieure et inférieure planes, sur lesquelles peut respectivement rouler le barillet (45) d'un moteur (44) à barillet.

40. Appareil de levage selon l'une des revendications 38 ou 39, **caractérisé par le fait qu'**un revêtement de frottement est déposé sur la surface de l'enveloppe des barillets (45) des moteurs (44) à barillets.

41. Appareil de levage selon la revendication 40, **caractérisé par le fait que** le revêtement de frottement est constitué d'un matériau de type caoutchouc exempt d'usure, ou d'un matériau du type matière plastique venue de coulée et renfermant des fibres de verre.

42. Appareil de levage selon l'une des revendications 39-41, **caractérisé par le fait qu'**un revêtement de frottement est déposé sur les faces supérieure et inférieure de chaque tige (5) de transfert d'énergie.

43. Appareil de levage selon l'une des revendications 38-42, **caractérisé par le fait que** les barillets (45) des moteurs (44) à barillets sont poussés, au moyen de systèmes de contrainte élastique, contre la tige (5) de transfert d'énergie.

44. Appareil de levage selon l'une des revendications 38-43, **caractérisé par le fait que** les parois des supports coulissants (3) sont réalisées, au moins par zones, sous la forme d'une structure en treillis.

45. Appareil de levage selon la revendication 44, **caractérisé par le fait qu'**au moins des éléments d'un support coulissant (3) consistent en des matériaux à base de fibres de verre.

46. Appareil de levage selon l'une des revendications 44-45, **caractérisé par le fait qu'**au moins des éléments d'un support coulissant (3) sont réalisés sous la forme d'éléments hybrides à structure de type sandwich, constitués par des couches de matériaux à base de fibres de verre et de matériaux composites à base de fibres de carbone.

47. Appareil de levage selon l'une des revendications 44-46, **caractérisé par le fait que** des éléments du support coulissant (3), qui sont soumis à une contrainte de traction, consistent en des matériaux à base de fibres de verre, et des éléments dudit support coulissant (3), qui sont soumis à une contrainte de pression, consistent en des matériaux composites à base de fibres de carbone.

48. Appareil de levage selon l'une des revendications 38-47, **caractérisé par le fait que** des chevalets (48) à rouleaux, dans lesquels les rouleaux des systèmes de montage à rouleaux sont logés à coulissement, sont prévus sur le cadre principal (2).

49. Appareil de levage selon la revendication 48, **caractérisé par** la présence, sur les chevalets (48) à rouleaux, de lames de ressort (49) qui matérialisent des suspensions élastiques et contre lesquelles les rouleaux des systèmes de montage à rouleaux sont pressés, par un support coulissant (3), lors de l'imposition d'une charge.

50. Appareil de levage selon la revendication 49, **caractérisé par le fait que** chaque lame de ressort (49) est montée entre deux arrêts (50) de ressort.

51. Appareil de levage selon l'une des revendications 49 ou 50, **caractérisé par le fait que** les supports coulissants (3) présentent des longerons (4) guidés dans des compartiments d'escamotage (12, 12'), les lames de ressort (49) étant placées sur les faces inférieures desdits compartiments d'escamotage (12, 12').

52. Appareil de levage selon la revendication 51, **caractérisé par le fait que** des éléments aplatis (52) de venue en contact sont prévus, sur les parois intérieures des compartiments d'escamotage (12, 12'), en vue de guider les longerons (4) des supports coulissants (3).

53. Appareil de levage selon la revendication 52, **caractérisé par le fait que** les éléments (52) de venue en contact sont agencés, par paires, sur des faces intérieures des compartiments d'escamotage (12, 12') qui sont situées en vis-à-vis.

54. Appareil de levage selon l'une des revendications 52 ou 53, **caractérisé par le fait que** les éléments (52) de venue en contact consistent en une matière plastique.
